# EUROPÄISCHE PATENTSCHRIFT

(11) **EP 0 162 445 B1**
(45) Veröffentlichungstag und Bekanntmachung des Hinweises auf die Patenterteilung: **18.04.1990**
(21) Anmeldenummer: 85106210.9
(22) Anmeldetag: 21.05.1985
(51) Int. Cl.: F24C 1/10, F24C 3/04

(54) **Strahlungsbrenner**
Radiation burner
Brûleur émetteur de rayonnement

(30) Priorität: 22.05.1984 DE 3418977
(43) Veröffentlichungstag der Anmeldung: 27.11.1985
(73) Patentinhaber: GoGas Goch GmbH & Co, D-44265 Dortmund (DE)
(72) Erfinder: Freisenhausen, Dieter, Dipl.-Ing., D-4600 DO 30 (DE); Brüggemann, Reinhold, Dipl.-Ing., D-5860 Iserlohn (DE); Hein, Alfred, Dipl.-Ing., D-5830 Schwelm (DE); Reitsch, Lothar, Dipl.-Ing., D-4600 DO 50 (DE); Wernicke, Klaus, D-4600 DO 15 (DE)
(74) Vertreter: Plöger, Ulrich

(56) Entgegenhaltungen:
- FR-A- 1 120 291
- FR-A- 2 394 022
- US-A- 3 447 531
- US-A- 3 805 763

## Beschreibung

Die Erfindung bezieht sich auf einen Strahlungsbrenner, bei welchem ein Brenner für unter Druck stehenden Brennstoff und eine damit einteilige Mischkammer von rechteckigem Grundriß an einem ebenen sowie im Einbauzustand horizontal liegenden Scheitel eines Reflektors befestigt sind, welcher Reflektor vom Scheitel aus nach unten divergiert, während ein für die Selbstansaugung der Verbrennungsluft ausgeführtes Anschlußrohr eine der schmalen Stirnseiten des Reflektors durchsetzt.

Ein derartiger Brenner ist nach der US-A-3 805 736 bekannt. Dabei ist die Mischkammer mit ihrer gesamten Bodenfläche an die Scheitelfläche des Reflektors angeschlossen. Der Reflektor soll mittels Gebläse luftgekühlt werden, um einen Temperaturanstieg infolge Aufheizung mittels der Verbrennungsgase zu verhindern. Letztere werden mit der austretenden Gebläseluft nach unten abgeleitet, wobei sie sich mit dieser unter merklicher Abkühlung vermischen.

Die Ableitung der Verbrennungsgase unmittelbar nach oben ist nach der FR-A-2 394 022 bekannt. Hierbei sind die Reflektoren nach oben offen ausgebildet, so daß die Verbrennungsgase ohne Bildung eines Staues entsprechend ihrer Auftriebskräfte abströmen können.

Vom einleitend beschriebenen Stand der Technik ausgehend liegt der Erfindung die Aufgabe zugrunde, den Strahlungsbrenner derart auszubilden, daß eine Abwärmenutzung der Verbrennungsgase ermöglicht wird, und daß die Strahlungsleistung hierdurch eine wesentliche Verbesserung erfährt.

Die Efindung löst diese Aufgabenstellung durch die in den Patentansprüchen gemachten Vorschläge.

Somit wird erfindungsgemäß eine rekuperative Luftvorwärmung geschaffen, bei welcher die Verbrennungsgase unmittelbar auf die Mischkammer des Brenners sowie von allen Seiten derselben auf diese zur Einwirkung gebracht werden, da Brenner und Mischkammer vollständig innerhalb des Reflektorraumes aufgenommen sind. Mittels der Stege wird der Reflektor auf Abstand vom Scheitel des Reflektors gehalten, so daß die Scheitelfläche genutzt wird, um eine Umströmung der Mischkammer zu ermöglichen. Die Größe der Scheitelfläche führt zu einer vermehrten Wärmeübertragung sowohl für die Abstrahlung in den zu beheizenden Raum als auch für die Abstrahlung auf die zwecks Vorwärmung zu erhitzende Mischkammer.

Das Anschlußrohr für die Selbstansaugung der Verbrennungs luft ist vorteilhaft außerhalb des Reflektors an dessen Außenwand befestigt.

Im Interesse eines guten Wärmehaushaltes läßt sich der Scheitel des Reflektors mit einer Keramikplatte von guten Wärmeisolationseigenschaften versehen. Bei oberflächlicher Erhitzung vermag eine derartige Keramikplatte mit einem sehr hohen Emissionskoeffizienten Wärme abzustrahlen. Während demnach die Platte des Brenners als primäre Strahlungsfläche wirkt, vermag der in der genannten Weise keramisch verkleidete Scheitel des Reflektors als sekundäre Heizfläche zu wirken.

Innerhalb des Reflektorraumes stellt sich eine Zirkulationsströmung des Verbrennungsgases ein, die vom Brenner fortwährend abströmen und, nachdem sie den Reflektorraum ausgefüllt haben, aus letzterem entlang einer der Unterkanten austreten. Um den Wärmeaustausch zwischen der Mischkammer und der Zirkulationsströmung zu vergrößern, werden die von der Brennerplatte ausgehenden und sich in Richtung auf den Scheitel erstreckenden Wände der Mischkammer zweckmäßig konkav ausgeführt. Sie passen sich damit der sich bildenden Strömung geometrisch an und vergrößern weiterhin die Wärmeaustauschfläche.

Eine weitere Steigerung der Wärmeabstrahlung wird dadurch erreicht, daß auch dei Reflektorwände eine erhebliche Aufheizung erfahren. Zu diesem Zweck sind sie vorteilhaft aus außenseitig wärmeisolierten Blechtafeln gestaltet.

Zur weiteren Veranschaulichung der Erfindung wird auf die ein Ausführungsbeispiel darstellende Zeichnung Bezug genommen.

Man erkannt einem Reflektor 6, das aus nach unten divergierenden Reflektorwänden 12 gebildet ist. Die vordere, in der Zeichnungsebene liegende Stirnwand ist nicht dargestellt. Der Grundriß des Reflektors 6 ist mithin rechteckig. Gleichfalls von rechteckigem Grundriß sind die Platten des Brenners 1 und die Mischkammer 2. Letztere ist mit Stegen 8 an die horizontale Fläche 9 des Scheitels des Reflektorraums 3 angeschlossen. Somit kann sich im Reflektorraum 3 eine Strömung der Verbrennungsgase ausbilden, die entsprechend den Stromlinien 13 verläuft. Wenn die Wände der Mischkammer konkav ausgeführt werden, wie in der gestrichelten Darstellung bezeichnet, läßt sich der konvektive Wärmeübergang, wie beschrieben, erhöhen. Die Verbrennungsgase strömen schließlich entlang der unteren Kanten 4,5 des Reflektors 6 aus dem Reflektorraum 3 ab, nachdem sie ihre fühlbare Wärme zum erheblichen Teil auf die Mischkammer 2, die Reflektorwände 12 und die im Reflektorscheitel vorgesehene Keramikplatte übertragen haben.

Das Anschlußrohr für die Versorgung mit Brenngas und Verbrennungsluft durchsetzt, wie mit 7' bezeichnet, eine der Schmalseiten des Reflektors. Es kann in Weiterführung an der Außenseite befestigt werden, wie mit 7 dargestellt. In nicht dargestellter Weise wird Brenngas in Richtung des Pfeiles 14 eingeführt, welches sich die Verbrennungsluft ansaugt.

Der Reflektor kann nach einer weiteren Ausführungsform der Erfindung auch eine im Querschnitt parabolische Wandung aufweisen. Dieser hat über die von parabolischen Reflektoren her bekannte Reflektionswirkung hinausgebend noch den Vorteil, daß man ihn aus einem einzigen rechteckigen Blechzuschnitt leicht biegen kann.

## Patentansprüche

1. Strahlungsbrenner, bei welchem ein Brenner für unter Druck stehenden Brennstoff und eine damit einteilige Mischkammer (2) von rechteckigem Grundriß an einem ebenen sowie im Einbauzustand horizontal liegenden Scheitel eines Reflektors (6) befestigt sind, welcher Reflektor (6) vom Scheitel aus nach unten divergiert, während ein für die Selbstansaugung der Verbrennungsluft ausgeführtes Anschlußrohr (7') eine der schmalen Stirnseiten des Reflektors (6) durchsetzt, dadurch gekennzeichnet,
daß der Brenner (1) mit der ihm vorgeschalteten Mischkammer (2) mittels Stegen (8) derart am Scheitel des Reflektors (6) befestigt ist, daß er innerhalb eines für die Aufnahme der Verbrennungsgase ausgeführten Reflektorraums (3) liegt,
und daß die den Scheitel des Reflektors (6) bildende Fläche (9) größer als eine die Mischkammer (2) nach unten begrenzende Platte des Brenners (1) ist, um eine Umströmung der Mischkammer zu ermöglichen.

2. Strahlungsbrenner nach Patentansprüch 1, dadurch gekennzeichnet,
daß das für die Selbstansaugung der Verbrennungsluft ausgeführte Anschlußrohr (7) der Mischkammer (2) in Weitenführung außerhalb des Reflektors (6) an dessen Außenwand befestigt ist.

3. Strahlungsbrenner nach einem der Patentansprüche 1 oder 2, dadurch gekennzeichnet,
daß der Scheitel des Reflektors (6) mit einer Keramikplatte (10) von guten Wärmeisolationseigenschaften versehen ist.

4. Strahlungsbrenner nach einem der Patentansprüche 1 bis 3, dadurch gekennzeichnet, daß die Mischkammer mit von der Platte des Brenners (1) ausgehenden und sich zum Reflektorscheitel hin erstreckenden, konkaven Wänden (11) ausgeführt ist.

5. Strahlungsbrenner nach einem der Patentansprüche 1 bis 4, dadurch gekennzeichnet, daß die Reflektorwände (2) aus außenseitig wärmeisolierten Blechtafeln bestehen.

6. Strahlungsbrenner nach einem der Patentansprüche 1 bis 5, dadurch gekennzeichnet, daß der Reflektor eine im Qeurschnitt parabolische Wandung aufweist.

7. Strahlungsbrenner nach einem der Patentansprüche 1 bis 6, dadurch gekennzeichnet, daß der Brenner (1) mit seiner Mischkammer (2) um seine Längsachsen (20) verschwenkbar ist.

## Revendications

1. Brûleur radiant pour lequel un brûleur de combustible sous pression et une chambre de mélange monopièce (2) de base rectangulaire sont fixés au sommet plat et horizontal en situation montée d'un réflecteur (6), lequel réflecteur (6) diverge de son sommet vers le bas, cependant qu'un tube de raccordement (7') exécuté pour l'air de combustion traverse l'une des faces avant étroite du réflecteur (6), caractérisé en ce que
le brûleur (1) et sa chambre de mélange (2) située en amont est fixé par des traverses (8) sur le sommet du réflecteur (6) de sorte telle qu'il est situé dans une chambre du réflecteur (3) exécutée pour la réception de gaz de combustion,
et que la surface (9) formant le sommet du réflecteur (6) est plus grande qu'une plaque (1) limitant le brûleur vers le bas afin de permettre une modification de l'écoulement de la chambre de mélange.

2. Brûleur radiant selon la revendication 1, caractérisé en ce que
le tube de raccordement (7) exécuté pour l'auto-aspiration de l'air de combustion de la chambre de mélange (2) est fixé, dans sa prolongation à l'extérieur du réflecteur (6), aux parois de ce dernier.

3. Brûleur radiant selon les revendications 1 et 2, caractérisé en ce que
le sommet du réflecteur (6) est muni d'une plaque de céramique (10) présentant de bonnes caractéristiques d'isolation thermique.

4. Brûleur radiant selon les revendications 1 à 3, caractérisé en ce que
la chambre de mélange est exécutée avec des parois (11) concaves partant de la plaque du brûleur (1) et s'étendant jusqu'au sommet du réflecteur.

5. Brûleur radiant selon les revendications 1 à 4 caractérisé en ce que
les parois du réflecteur (12) sont constituées de. plaques de tôle isolées thermiquement à l'extérieur.

6. Brûleur radiant selon les revendications 1 à 5, caractérisé en ce que
le réflecteur présente une paroi de section parabolique.

7. Brûleur radiant selon les revendications 1 à 6, caractérisé en ce que
le brûleur (1) avec sa chambre de mélange (2) est basculable autour d'un axe longitudinal.

## Claims

1. Radiant burner, in which a burner for pressurized fuel together with a one-piece mixing chamber (2) of rectangular layout is attached to a plane and in mounted position horizontally arranged top of a reflector (6), said reflector (6) diverging from the top downwards, whereas a connecting pipe (7') designed for the self-suction of the combustion air passes through one of the narrow faces of the reflector (6), characterized in that
the burner (1) with the upstream mixing chamber (2) is attached by means of webs (8) in such a way to the top of the reflector (6) that it lies within a reflector chamber (3) designed for the admission of the combustion gases,
and that the area (9) which forms the top of the reflector (6) is larger than a plate of the burner (1) which limits the mixing chamber (2) downwards, in order to enable a flow around the mixing chamber.

2. Radiant burner according to patent Claim 1, characterized in that
the connecting pipe (7) of the mixing chamber (2) designed for the self-suction of the combustion air is attached in its extension outside the reflector (6) to the outer wall of the reflector (6).

3. Radiant burner according to one of patent Claims 1 or 2, characterized in that
the top of the reflector (6) is provided with a ceramic plate (10) featuring good heat-insulating properties.

4. Radiant burner according to one of patent Claims 1 to 3, characterized in that
the mixing chamber is designed with concave walls (11) starting from the plate of the burner (1) and extending towards the top of the reflector.

5. Radiant burner according to one of patent Claims 1 to 4, characterized in that
the reflector walls (12) are made of outside heat-insulated steel sheets.

6. Radiant burner according to one of patent Claims 1 to 5, characterized in that
the reflector features a parabolic cross-section wall.

7. Radiant burner according to one of patent Claims 1 to 6, characterized in that
the burner (1) together with its mixing chamber (2) is slewable about its longitudinal axis.
